# EUROPÄISCHE PATENTSCHRIFT

(11) **EP 0 290 645 B1**
(45) Veröffentlichungstag und Bekanntmachung des Hinweises auf die Patenterteilung: **09.10.1991**
(21) Anmeldenummer: 87106871.4
(22) Anmeldetag: 12.05.1987
(51) Int. Cl.: E04D 13/035, E04B 7/16

(54) **Abdeckung für Ausschnitte in Dächern**
Covering for roof cutouts
Couverture pour des ouvertures de toit

(43) Veröffentlichungstag der Anmeldung: 17.11.1988
(73) Patentinhaber: Morkel-Liemberg, Maria, D-6460 Gelnhausen (DE)
(72) Erfinder: Morkel, Günter, D-6460 Gelnhausen (DE)
(74) Vertreter: Müller-Wolff, Thomas Dipl.-Ing.

(56) Entgegenhaltungen:
- EP-A- 0 212 001
- AT-B- 370 199
- DE-A- 3 343 498
- DE-C- 156 171
- DE-U- 8 531 254
- FR-A- 999 259

## Beschreibung

Die Erfindung betrifft eine Abdeckung für Ausschnitte in Dächern, die parallel zur Dachneigung, senkrecht zur Firstrichtung, verschiebbar ist.

Eine solche Ausbildung wird durch die europäische Patentanmeldung EP-A-212 001 der Anmelderin genannt, bei der die Abdeckung durch parallel, über Gelenkverbindungen rolladenartig verbundene Deckglieder hergestellt ist. Diese Art der Ausbildung der Abdeckung hat den Vorteil, daß sie auch bei zur Traufseite gekrümmt ausgebildeten Dächern der Dachform ohne Schwierigkeiten angepaßt werden kann. Umgekehrt hat sich erwiesen, daß im Falle der eingangs genannten, geradlinig fallenden Dachform der technische Aufwand, auch im Hinblick auf die Dichtung der einzelnen Glieder zueinander, nicht gerechtfertigt ist.

Aus diesem Grund wurden bei der genannten Anmeldung durch die Abänderungsansprüche 9 und 10 horizontal und vertikal verschiebbare Abdeckungen empfohlen, ohne auf deren Ausbildung und deren Einsatzmöglichkeiten hinzuweisen, so daß diese Ansprüche in ihrer Aussage lediglich als aufgabenhafte Hinweise zu betrachten sind, zumal über die Erfordernisse des dann notwendigen geradlinigen Verlaufs der geneigten Dachfläche in Traufrichtung und die Notwendigkeit einer Verwendung von Einzelgliedern entsprechend dem Anmeldegegenstand nicht erwähnt wurde.

Unabhängig davon ist auch die nach der genannten Schrift gewählte Grundausbildung, insbesondere bei Vorliegen von in sich gekrümmten Dachflächen, nach wie vor von Bedeutung, wobei zur Frage der Sicherheitsansprüche - insbesondere bei horizontal in den Ausschnitten zu schiebenden Abdeckungen - notfalls ergänzende Maßnahmen zu treffen sind, um die Gefahr des "Aussteigens" aus der vertikal entstandenen Lücke, die häufig für Kinder gegeben ist, zu beseitigen.

So können einfache, senkrecht geführte Stäbe, vorzugsweise Rohre, ein ausreichendes Gitter bilden, sofern Querstäbe, d.h. "Horizontalstufen", vermieden werden, einen ausreichenden Schutz bieten.

Darüberhinaus stören bei geschlossener Abdeckung die starken Einschränkungen und Verzerrungen des Blickfeldes in den Verbindungsbereichen der einzelnen, gelenkig miteinander verbundenen, in Form von transparenten Doppelstegplatten ausgebildeten Deckglieder, insbesondere durch deren notwendige breite Eindichtung, weil jedes Hindernis im Wege einer Wellenausbreitung Anlaß zu einer Beugung bzw. Diffraktion ist.
Hierbei ist die Abweichung vom geometrischen Strahlenverlauf um so größer, je mehr die Dimensionen der Hindernisse oder deren Öffnungen in einem Hindernis gleich oder größer als die Größenordnung der Wellenlänge sind.

Eine solche, zwar geringe Behinderung ist beispielsweise aus einer Ausbildung gemäß Figur 3 der eingangs genannten Schrift zu entnehmen.

Auch die Vielzahl der verwendeten Dichtungssysteme lassen die Gefahr des Auftretens von Undichtigkeiten und die hieraus resultierende Notwendigkeit der Vorhaltung umfangreicher Dichtungssysteme erkennen.

Dies berücksichtigend ist es Aufgabe der Erfindung, eine Abdeckung nach der eingangs beschriebenen Art zu nennen, die aus einem oder mehreren in einem den Ausschnitt umfassenden Dachrahmen angeordneten Schiebefenster (n) besteht, und das vertikal mit Gewichtsentlastung verschiebbar ist, bei dem, durch die Großflächigkeit der Scheibe bedingt, die Beugungsgefahr für das Licht minimiert wird, und der einwandfreie Wasserablauf bei einem Minimum von Dichtungsstellen gewährleistet ist.

Die erfindungsgemäße Lösung dieser Aufgabe sieht vor,
daß dem senkrecht verlaufenden Ausschnitt des Daches, unter Einschluß der Dachlatten, ein Rahmenunterteil und ein diesem befestigten, korrespondierenden Rahmenoberteil,
in Verbindung mit einem oberen und einem unteren Querjoch als Dachrahmen dem Ausschnitt verbunden ist, daß bei diesem in Firstrichtung abschließenden Ausschnitt ein oder mehrere metallische Dachlatten die Querverbindung des Dachrahmens verstärken und gleichfalls die Auflage der Dachziegel bilden, die durch Führungsbleche für Wasser und durch Bleischürzen einen oberflächigen, freien Wasserablauf sichern, und daß das Bestandteil der Abdeckung bildende Schiebefenster durch Gegengewicht über Umlenkrollen und Drahtseil gewichtsentlastend ausgebildet ist.

Der beschriebene Aufbau des mit dem Dachauschnitt verbundenen Dachrahmens sichert die eigenstabile Anordnung der Führungen für das Schiebefenster. Bei der zum Dachfirst gerichteten Abdeckung des Ausschnittes durch Schiebefenster werden diese gewichtsentlastend geführt.

Die großen, glattflächigen Scheiben gewähren einen praktisch von Diffraktionseinflüssen ungehinderten Durchblick, wobei man davon ausgehen kann, daß, wie beim jedem Fenster, lediglich in den Randbereichen zum Rahmen geringfügige Beugungseffekte entstehen.

Zur Lage der Schiebefenster in geöffnetem Zustand ist festzuhalten, daß die zwischen der Ebene der Dachlatten und der Ebene der metallischen Dachlatten bestehende Höhendifferenz über die Länge des hochzuschiebenden Fensterrahmens und dessen Breite für diesen bestimmt.

Diese Art der Einbringung der geöffneten Schiebefenster unter die angehobene Dachhaut sichert auch bei stürmischem Wetter deren klapperfreie Lage.

Zur konstruktiven Ausbildung der Schiebefenster wird zunächst vermerkt, daß die in den Fensterrahmen jeweils mittels Klemmprofilen eingespannten Fensterscheiben durch die beiden seitlich angeordneten Fensterbettdichtungen gehalten werden, und daß die Fensterrahmen der Schiebefenster jeweils eine aus Glas oder 3-fach Sicherheitsglas oder Acrylglas bestehende Doppelstegplatte als Fensterscheibe aufnimmt.

Die Halterung der Scheibe durch Klemmprofile und ergänzend beidseitig hierzu angeordneten Fensterbettdichtungen vermitteln der Scheibe innerhalb des Rahmens einen sicheren Sitz und die als Fensterscheibe verwendeten Doppelstegplatten aus o.g. Materialien bieten ein Höchstmaß an Sicherheit, sowie einen nahezu beugungsfreien Durchblick.

Um das Eindringen von windbedingtem Kriechwasser zu vermeiden, ist vorgesehen, daß ein U-förmiges Wassersperrprofil mit seinem zum Rahmenoberteil gerichteten Steg bündig mit dem als Fensterrahmen verwendeten Profil verbunden ist.

Für die Feineinstellung der Fensterführung ist vorgesehen, daß zu den vertikal verlaufenden Teilen des Dachrahmens eine nach innen gerichtete Seite des Fensterrahmens beidseitig mit je einem Lagerklotz verbunden ist, der über die hier eingreifende Laufrollenachse, die Laufrolle trägt, und daß jeder Lagerklotz durch Schrauben mit dem Fensterrahmen verschraubt und diese Verbindung durch eine übergreifende Abdeckung gegen Lösen gesichert ist.

In enger Verbindung mit dieser Ausbildung ist jedoch auch die Austattung des Dachrahmens zu betrachten. Es ist vorgesehen, daß das Dachrahmenoberteil durch ein Z-förmig abgewinkeltes Abdeckblech oberflächenstabilisiert ist, und daß dem unten anliegenden kurzen Schenkel des Z-Profils die Führungsschiene aufsteht und diese mittels durch das Blech in das obere Dachrahmenteil eingreifende Holzschrauben verbunden ist, und daß weiter der Schmalseite des Dachrahmenteils ein zweites, Z-förmig gebogenes Blech anliegt, das mit den Abmessungen des unteren Dachrahmenteils korrespondiert und dem eine weitere Führungsschiene durch Holzschrauben in gleicher Weise wie die obere Führungsschiene verbunden ist.

Der Dachrahmen bietet damit eine nahezu von Lastund Witterungseinflüssen konstant bleibende Lagesicherung der Führungsschienen, in Verbindung mit der vorher beschriebenen Ausbildung der Laufrollen.

Um eine weitgehende Absicherung gegen Insekten zu erhalten, ist vorgesehen, daß zumindest an der im Bereich des oberen Dachrahmenteils gerichteten Rückfront des Fensterrahmens ein Klemmträger durch Klemmschrauben für die Insekten-Sperrbürste fixiert ist, wobei diese gegen das den Dachrahmen und den Fensterrahmen überdeckende, abgewinkelte Blech stößt.

Selbstverständlich kann jeder zwischen einem Fest- und einem Losteil konstant bleibender Spalt durch solche Mittel abgesichert werden.

Die Erfindung wird in beispielsweiser Darstellung durch die Figuren 1 bis 3 näher erläutert.
- Figur 1 zeigt: die in einer geneigten Ebene nach oben verschiebbare Dachabdeckung eines Dachausschnittes im Schnitt II-II aus Figur 2 in Form eines Schiebefensters.
- Figur 2 zeigt: den Schnitt I-I aus Figur 1, wobei linksseitig der Aufbau auf dem Dach zu entnehmen ist.
- Figur 3 zeigt: die Einzelheit A aus Figur 2, d.h. die führungsseitige Ausbildung der Dachabdeckung und des Gegengewichtes in einer parallelen Ebene zu den von Dachsparren getragenen Dachlatten.

Der den Ausschnitt 09 umfassende Dachrahmen 1 wird bei Einbindung der Dachlatten 1.9 durch ein Rahmenunterteil 1.2 und einem mit diesem verbundenes Rahmenoberteil 1.1 sowie einem untenliegenden und einem obenliegenden Verbindungsjoch 1.4 und 1.3 hergestellt. Metallische Dachlatten 1.5 verstärken die Querverbindung des Dachrahmens 1 für die Auflage der Dachziegel 1.6.
Die zwischen der Ebene der Dachlatten 1.9 und der Ebene der metallischen Dachlatten 1.5 bestehende Höhendifferenz ist als Freiraum für das hochgeschobene Fenster 2 zu betrachten.

Die Verschiebung des Fensters 2 innerhalb des Dachrahmens 1 vollzieht sich gewichtsentlastet, wobei es vorgesehen ist, daß das Gegengewicht 3 aus dem eigentlichen Gewichtskörper 3.1, dem mit ihm verbundenen, umfassend geführten Tragseil 1.12 und den Seilumlenkrollen 1.11 besteht.
Die Anordnung des Tragseils 1.12 erfolgt in der Regel zweifach, bei spiegelbildlicher Seilführung.

Die Abdeckung des bereits erläuterten sogenannten Freiraumes erfolgt normalerweise durch Ziegel 1.6, wobei das Überstandsmaß über die den Dachsparren 1.10 aufliegenden Dachlattenbis zur oberen Begrenzung durch die den metallischen Dachlatten aufliegenden Ziegel 1.6 durch ein Führungsblech für Wasser 1.7 in Verbindung mit einer Bleischürze 1.8 wasserund witterungsfest verkleidet ist.

Das eigentliche Schiebefenster 2 besteht aus einer Fensterscheibe 2.6, die in der Regel eine aus 3-fach Sicherheitsglas gefertigte Scheibe ist, und die in dem Fensterrahmen 2.7 durch ein Klemmprofil 2.8, unterstützt durch die beidseitig angeordneten Fensterbettdichtungen 2.91 und 2.92, gehalten wird.
Das U-förmige Wassersperrprofil 2.10 ist mit seiner zum Dachrahmen 1.1 gerichteten Steg bündig mit dem als Fensterrahmen 2.7 verwendeten Profil verbunden.

Der nach innen gerichteten Seite des Fensterrahmens 2.7 schließt sich ein Lagerklotz 2.15 an, der über die hier eingreifende Laufrollenachse 2.17 die Laufrolle 2.16 trägt.
Der Lagerklotz 2.15 ist durch die Schrauben 2.18 mit dem Fensterrahmen verschraubt und durch eine übergreifende Abdeckung 2.19, die ebenfalls durch eine Schraube 2.20 am Lagerklotz 2.15 gehalten wird, gegen Lösen gesichert.

Der obere Dachrahmen 1.1 ist durch ein z-artig abgewinkeltes Abdeckblech 1.14 oberflächenstabilisiert. Dem untenliegenden kurzen Schenkel steht die Führungsschiene 1.13 auf, die ihrerseits wieder mit durch das Blech 1.14 in den oberen Dachrahmen 1.1 eingreifenden Holzschrauben 1.17 verbunden ist. Dem z-förmigen Blech 1.14, d.h. der Schmalseite des Dachrahmenteiles 1.1, liegt ein kurzes Schutzblech an, das seinerseits wieder in ein Zweites, z-förmig gebogenes Blech 1.15 überführt, das mit den Abmessungen des unteren Dachrahmenteiles 1.2 korrespondiert und dem eine weitere Führungsschiene 1.13 durch Holzschrauben 1.17,wie erwähnt dem unteren Dachrahmenteil 1.2 in gleicher Weise, wie die dem oberen Dachrahmenteil 1.1 angeschlossene Führungsschiene verbunden ist. Sie ist für die Aufnahme der aus dem Gegengewicht resultierenden Kraft bestimmt.

Das Gegengewicht 3 besteht aus einem Gewichtskörper 3.1, dem ein Lagerklotz 3.15 durch Schraubverbindungen 3.18 verbunden ist, und der die Laufrolle 3.16 tragende Laufrollenachse 3.17 aufnimmt. Auch hier sind die Schrauben 3.18 gegen Lockerung durch eine übergreifende Abdeckung für den Lagerklotz 3.15 gesichert und die Abdeckung 3.19 selbst durch Schrauben 3.20 fixiert.

Im Bereich der zum oberen Dachrahmenteil 1.1 gerichteten Rückfront des Fensterrahmens 2.7 ist das Tragseil 1.12 in Verbindung mit der durch Klemmschrauben 2.14 und dem Bürstenklemmträger 2.12 für die Sperrbürste 2.11 gehalten.
Diese Sperrbürste soll das Eindringen von Insekten, insbesondere Mücken und Wespen, in den inneren Fensterbereich verhindern.
Der Bürstenklemmträger ist gegen das den Dachrahmen 1 und den Fensterrahmen 2 überdeckendes, gleichzeitig die Stirnseite abdeckendes Blech 1.16 gerichtet, wobei das abgekantete Ende des Bleches 1.16 in das Wassersperrprofil 2.10 greift.

Zur Ausbildung der Bürste 2.11 ist zu bemerken, daß deren Borsten 2.13 relativ hart sein sollen.

## Patentansprüche

1. Abdeckung für Ausschnitte in Dächern, die parallel zur Dachneigung, senkrecht zur Firstrichtung, einstellbar verschiebbar ist, dadurch gekennzeichnet,
**daß** dem senkrecht verlaufenden Ausschnitt (0.9) des Daches, unter Einschluß der Dachlatten (1.9), ein Rahmenunterteil (1.2) und ein diesem befestigten, korrespondierenden Rahmenoberteil (1.1), in Verbindung mit einem oberen und unteren Querjoch (1.3) bzw. (1.4) als Dachrahmen (1) dem Ausschnitt (0.9) verbunden ist,
**daß** bei diesem in Firstrichtung (0.7) abschließenden Ausschnitt (0.9) ein oder mehrere metallische Dachlatten (1.5) die Querverbindung des Dachrahmens (1) verstärken und gleichfalls die Auflage der Dachziegel (1.6) bilden, die durch Führungsbleche für Wasser (1.7) und durch Bleischürzen (1.8) einen oberflächigen, freien Wasserablauf sichern, und
**daß** das Bestandteil der Abdeckung bildende Schiebefenster (2) durch ein Gegengewicht (3) über Umlenkrollen (1.11) und Drahtseil (1.12) gewichtsentlastend ausgebildet ist.

2. Abdeckung nach Anspruch 1, dadurch gekennzeichnet,
**daß** die zwischen der Ebene der Dachlatten (1.9) und der Ebene der metallischen Dachlatten (1.5) bestehende Höhendifferenz über die Länge des hochzuschiebenden Fensterrahmens (2.7) und dessen Breite den Freiraum für diesen bestimmt.

3. Abdeckung nach Anspruch 1 und 2, dadurch gekennzeichnet,
**daß** die in den Fensterrahmen (2.7/12.7) jeweils mittels Klemmprofilen (2.8/12.8) eingespannten Fensterscheiben (2.6/12.6) durch die beiden seitlich angeordneten Fensterbettdichtungen (2.91/12.91) und (2.92/12.92) gehalten werden.

4. Abdeckung nach einem der Ansprüche 1 bis 3, dadurch gekennzeichnet,
**daß** die Fensterrahmen (2.7/12.7) der Schiebefenster (2/12) jeweils eine aus Glas oder 3-fach Sicherheitsglas oder Acrylglas bestehende Doppelstegplatte als Fensterscheibe (2.6/12.6) aufnimmt.

5. Abdeckung nach einem der Ansprüche 1 bis 4, dadurch gekennzeichnet,
**daß** ein U-förmiges Wassersperrprofil (2.10) mit seinem zum Rahmenoberteil gerichteten Steg bündig mit dem als Fensterrahmen (2.7) verwendeten Profil verbunden ist.

6. Abdeckung nach Anspruch 1 bis 5, dadurch gekennzeichnet,
**daß** zu den vertikal verlaufenden Teilen des Dachrahmens (1) eine nach innen gerichtete Seite des Fensterrahmens (2.7) beidseitig mit je einem Lagerklotz (2.15) verbunden ist, der über die hier eingreifende Laufrollenachse (2.17) die Laufrolle (2.16) trägt, und daß jeder Lagerklotz (2.15) durch Schrauben (2.18) mit dem Fensterrahmen verschraubt und diese Verbindung durch eine übergreifende Abdeckung (2.19) gegen Lösen gesichert ist.

7. Abdeckung nach Anspruch 1, dadurch gekennzeichnet,
**daß** das Dachrahmenoberteil (1.1) durch ein Z-förmig abgewinkeltes Abdeckblech (1.14) oberflächenstabilisiert ist, und daß dem unten anliegenden kurzen Schenkel des Z-Profiles die Führungsschiene (1.13) aufsteht und diese mittels durch das Blech (1.14) in das obere Dachrahmenteil (1.1) eingreifende Holzschrauben (1.17) verbunden ist, und
**daß** weiter der Schmalseite des Dachrahmenteiles (1.1) ein zweites, Z-förmig gebogenes Blech (1.15) anliegt, das mit den Abmessungen des unteren Dachrahmenteiles (1.2) korrespondiert und dem eine weitere Führungsschiene (1.13) durch Holzschrauben (1.17) in gleicher Weise wie die obere Führungsschiene (1.13) verbunden ist.

8. Abdeckung nach Anspruch 1, dadurch gekennzeichnet,
**daß** zumindest an der im Bereich des oberen Dachrahmenteiles (1.1) gerichteten Rückfront des Fensterrahmens (2.7/12.7) ein Klemmträger (2.12) durch Klemmschrauben (2.14) für die Insekten-Sperrbürste (2.11) fixiert ist, wobei diese gegen das den Dachrahmen und den Fensterrahmen überdeckende, abgewinkelte Blech (1.16) stößt.

## Claims

1. A covering for roof cutouts which is adjustably displaceable in parallel to the roof slope and normal to the roof ridge, charaterized in
that connected to the vertically extending cutout (0.9) of the roof, under the inclusion of the roof battens (1.9), are a lower frame portion (1.2) and a corresponding upper frame portion (1.1) fixed to the former in conjunction with an upper and a lower transverse bent (1.3) and (1.4), respectively, forming the roof frame,
that in the said cutout (0.9) closing in the ridge direction (0.7), one or more metallic roof battens (1.5), reinforce the transverse connection of the roof frame (1), at the same time forming the substructure of the tiles (1.6) insuring, through water guide plates (1.7), and through lead aprons (1.8), a free water drain from the surface, and
that the sliding hatch (2) forming part of the cover, through a counterweight (3), via pulleys (1.11) and wire cable (1.12), is configured in weight relieving manner.

2. A cover according to claim 1, characterized in
that the difference in height existing between the plane of the roof battens (1.9) und the plane of the metallic roof battens (1.5), throughout the length of the window frame (2.7) to be pushed upwardly, and the width thereof, determines the free space herefore.

3. A cover according to claims 1 and 2, characterized in
that the window panes (2.6/12.6) respectively clamped into the window frame (2.7/12.7) by means of clamping profiles (2.8/12.8) are held through the two laterally disposed window board sealants (2.91/12.91) and (2.92/12.92).

4. A cover according to any one of claims 1 to 3, characterized in
that the window frames (2.7/12.7) of the sliding hatches (2/12) respectively accommodate a double-stem plate made of glass or triple safety glass or acrylic glass forming the window pane (2.6/12.6).

5. A cover according to any one of claims 1 to 4, characterized in
that a U-shaped water-barrier profile (2.10) with the stem thereof in alignment with the upper portion of the frame is in flush connection with the profile used as the window frame (2.7).

6. A cover according to claims 1 to 5, characterized in
that an inwardly directed side of the window frame (2.7) relative to the vertically extending parts of the roof frame (1) is connected on either side to respectively one bearing block (2.15) which, through the castor axis (2.17) in engagement therewith, carries the castor (2.16), and that each of the bearing blocks (2.15) is bolted, by screws (2.18), to the window frame, and that this connection is locked against detachment through an overlapping cover (2.19).

7. A cover according to claim 1, characterized in
that the upper portion (1.1) of the roof frame is surface-stabilized by a cover plate (1.14) bent in z-shaped manner, and that the guide rail (1.13) stands upright on the downwardly abutting short-length leg of the z-profile and that the same is bolted by wood screws (1.17) engaging the upper roof frame portion (1.1) through the plate (1.14), and
that, in adition, a second plate (1.15) bent in z-shaped manner is in abutment with the narrow side of the roof frame portion (1.1), which corresponds to the dimensions of the lower roof frame portion (1.2) and to which is connected another guide rail (1.13), through wood screws (1.17), in the same manner as the upper guide rail (1.13).

8. A cover according to claim 1, characterized in
that a clamp carrier (2.12), through clamp screws (2.14) for the insect barrier brush (2.11), is fixed at least to the back front of the window frame (2.7/12.7) extending within the area of the upper frame portion (1.1), with the brush striking the bent plate (1.16)
overlapping the roof frame and the window frame.

## Revendications

1. Couverture pour des ouvertures de toit, qui est mobile en translation et réglable parallèlement à la pente du toit, perpendiculairement à la direction de faîte, caractérisée en ce
qu'une partie inférieure de cadre (1.2) et une partie supérieure de cadre (1.1) correspondante, fixée à la partie inférieure, en combinaison avec une traverse supérieure (1.3) et une traverse inférieure (1.4), sont montées pour constituer un cadre dormant (1) dans l'ouverture (0.9) du toit, avec inclusion des voliges (1.9) du toit, l'ouverture étant d'orientation perpendiculaire,
qu'une ou plusieurs voliges métalliques (1.5) renforcent la liaison transversale du cadre dormant (1) dans la partie terminale de l'ouverture (0.9) en direction du faîte (0.7), en formant en même temps un support pour des tuiles (1.6), assurant un libre écoulement de l'eau à la surface, en liaison avec des tôles d'écoulement d'eau (1.7) et des tabliers en plomb (1.8), et
qu'un châssis de fenêtre coulissant (2) fait partie de la couverture et est compensé en poids à l'aide d'un contrepoids (3) et d'un câble métallique (1.12) passant par des poulies de renvoi (1.11).

2. Couverture selon la revendication 1, caractérisée en ce que la différence de hauteur entre le plan des voliges du toit (1.9) et le plan des voliges métalliques (1.5) détermine un espace libre pour la réception de l'encadrement (2.7) du châssis mobile, à faire coulisser vers le haut, espace libre qui correspond à la longueur et à la largeur de cet encadrement.

3. Couverture selon les revendications 1 et 2, caractérisée en ce que l'encadrement (2.7/12.7) du châssis mobile contient une vitre (2.6/12.6) montée au moyen de profilés de serrage (2.8/12.8) et de joints d'appui de vitre (2.91/12.91 et 2.92/12.92) disposés latéralement.

4. Couverture selon une des revendications 1 à 3, caractérisée en ce que l'encadrement (2.7/12.7) du châssis mobile (2/12) contient, en tant que vitre (2.6/12.6), un vitrage double en verre, verre de sécurité triple ou verre acrylique.

5. Couverture selon une des revendications 1 à 4, caractérisée en ce qu'un profité en U de retenue d'eau (2.10) est reliée à plat, par son aile dirigée vers la partie supérieure du cadre dormant, au profilé formant l'encadrement (2.7) du châssis mobile.

6. Couverture selon les revendications 1 à 5, caractérisée en ce qu'un bloc de montage (2.15) est fixé à chacun des deux côtés de l'encadrement (2.7) du châssis mobile, à proximité des parties orientées verticalement du cadre dormant (1) et sur le côté intérieur du châssis mobile, bloc de montage dans lequel est fixé l'axe (2.17) d'un galet (2.16), lequel est ainsi porté par le bloc de montage, et que chaque bloc de montage (2.15) est fixé au châssis mobile par des vis (2.18), la fixation ainsi réalisée étant protégée contre le desserrage par un recouvrement enveloppant le bloc de montage.

7. Couverture selon la revendication 1, caractérisée en ce que la partie supérieure (1.1) du cadre dormant est stabilisée superficiellement par une tôle de recouvrement (1.14) coudée en Z, qu'un rail (1.13) dans lequel sont guidés des galets du châssis mobile, est appliqué contre la partie inférieure de la branche centrale du profité en Z, le rail étant fixé par des vis à bois (1.17) engagées à travers la tôle (1.14) dans la partie supérieure (1.1) du cadre dormant, et
que, en outre, une deuxième tôle (1.15) pliée en Z est appliquée contre le petit côté de la partie (1.1) du cadre dormant, deuxième tôle dont les dimensions correspondent à celles de la partie inférieure (1.2) du cadre dormant, un rail supplémentaire (1.13) pour le guidage de galets étant fixé contre cette deuxième tôle, au moyen de vis à bois (1.17), de la même façon que le rail supérieur (1.13).

8. Couverture selon la revendication 1, caractérisée en ce qu'un support à serrage (2.12) pour une brosse anti-insectes (2.11) est fixée à l'aide de vis de serrage (2.14) sur au moins la face arrière de l'encadrement (2.7/12.7) du châssis mobile, face arrière qui est dirigée vers la partie supérieure (1.1) du cadre dormant, de manière que la brosse s'applique contre une tôle coudée (1.16) recouvrant le cadre dormant et l'encadrement du châssis mobile.
